# EUROPÄISCHE PATENTSCHRIFT

(11) **EP 3 318 463 B1**
(45) Veröffentlichungstag und Bekanntmachung des Hinweises auf die Patenterteilung: **15.01.2020**
(21) Anmeldenummer: 17198750.6
(22) Anmeldetag: 27.10.2017
(51) Int. Cl.: B61F 19/08, B61F 9/00

(54) **SCHIENENFAHRZEUG MIT EINER SCHUTZEINRICHTUNG UND SCHUTZEINRICHTUNG FÜR EIN SCHIENENFAHRZEUG**
RAIL VEHICLE WITH A SAFETY DEVICE AND SAFETY DEVICE FOR A RAIL VEHICLE
VÉHICULE FERROVIAIRE DOTÉ D'UN DISPOSITIF DE PROTECTION ET DISPOSITIF DE PROTECTION POUR UN VÉHICULE FERROVIAIRE

(30) Priorität: 03.11.2016 DE 102016221512
(43) Veröffentlichungstag der Anmeldung: 09.05.2018
(73) Patentinhaber: Bombardier Transportation GmbH, 10785 Berlin (DE)
(72) Erfinder: Adamek, Helmut, 2512 Tribuswinkel (AT); Brunnflicker, Andreas, 1220 Wien (AT)
(74) Vertreter: Köckeritz, Günter

(56) Entgegenhaltungen:
- EP-A1- 0 857 637
- WO-A1-2005/070742
- DE-C- 128 108
- DE-U1- 20 002 278

## Beschreibung

Die Erfindung betrifft ein Schienenfahrzeug mit einer Schutzeinrichtung nach dem Oberbegriff des Anspruchs 1.

Schienenfahrzeuge sind in der Regel in Fahrtrichtung mit einem Schienenräumer (Bahnräumer) oder anderen Schutzeinrichtungen (body catcher) ausgerüstet, um Schäden am Fahrzeug oder Entgleisung durch auf den Schienen oder Gleisen befindlichen Fremdkörper zu verhindern. Schienenräumer (*Bahnräumer*) sind Vorrichtungen an Schienenfahrzeugen, die vor dem fahrenden Fahrzeug Fremdkörper von den Schienen bzw. vom Gleis beiseiteschieben. Sie werden verwendet, um Entgleisungen sowie auch Schäden am Fahrzeug und beispielsweise an tiefliegenden Achsen der nachfolgenden Fahrzeuge zu verhindern. Häufig werden derartige Schienenräumer für verschiedene Schienenfahrzeuge in einschlägigen Verordnungen auch vorgeschrieben.

Danach müssen Fahrzeuge vor dem in Fahrtrichtung ersten Radsatz Bahnräumer oder Schienenräumer haben, die eine durch Hindernisse hervorgerufene Entgleisungsgefahr vermindern. Sie müssen möglichst dicht vor den Rädern angeordnet sein und einen möglichst geringen Abstand von der Schienenoberkante haben. Sie können entweder möglichst weit vorne an der Unterseite des Fahrzeugvorbaus oder am Drehgestell direkt vor den Rädern angeordnet sein und sollten einen möglichst geringen Abstand von der Schienenoberkante haben.

Bei Fahrzeugen straßenabhängiger Bahnen müssen Bahnräumer oder Schienenräumer auch eine Entgleisungsgefahr vermindern, die durch auf das Gleis gelangende Hindernisse hervorgerufen werden kann. Die Ausführungsarten sind unterschiedlich und meist an die Schienenfahrstrecke und die aus der Umgebung zu erwartenden Störeinflüsse angepasst. In einfachster Ausführung sind dies zwei weit vorn am Triebfahrzeug angebrachte senkrechte Stäbe, die sich dicht über der Schienenoberkante befinden. Derartige Schienenräumer oder Schienenfahrzeuge mit Schienenräumern werden bereits in Druckschriften DE166218, DE 1605830C3, DE 883 453, AT 515578 B1 und DE 102013214424 B3 beschrieben.

Für Personen die am Gleis zu liegen kommen und die Gefahr des Überrollen durch ein Schienenfahrzeug gegeben ist, besteht trotz vorhandener Schienenräumer die Möglichkeit, dass Körperteile über oder unter den Schienenräumer kommen, und vom dahinterliegenden Laufrad erfasst werden.

Bei neuen Straßenbahnen wird durch die immer geringere Einstiegshöhe auch der Raum unterhalb der Straßenbahn immer geringer. Für den Einbau eines Fangkorbs oder ähnlicher Abweiser-Mechanismen ist kein Platz vorhanden. Außerdem ist deren Aufbau und Wartung sehr aufwändig, wobei die geringen Auslösegeschwindigkeiten dieser mechanischen Systeme auch keinen zuverlässigen Schutz vor schweren Verletzungen bieten.

Das Problem bei einem Schienenfahrzeug mit Schienenräumer ist, dass der Schienenräumer aus mehreren Gründen nicht auf die Höhe der Schienenoberkante (SOK) eingestellt werden kann, und somit immer ein gewisser Spalt zwischen Boden und der Unterkante des Schienenräumers vorhanden ist. Für Personen, welche am Gleis zu liegen kommen, besteht die Gefahr durch den verbleibenden Spalt (200 - 50 mm) vor Erreichen des Bahnräumers schwere Verletzungen zu erleiden.

In der DE 128 108 C wird ein auf- und ab beweglicher, pflugscharartiger Rahmen als Schutzvorrichtung für Straßenbahnfahrzeuge offenbart, durch welche die im Gleis liegenden Gegenstände mittels des auf- und ab beweglichen pflugscharartigen Schutzrahmens aus der Fahrbahn geschoben werden. Dabei werden die Gegenstände durch die pflugscharartige Ausbildung des Rahmens seitlich in den umgebenden Verkehr geschoben. Eine derartige Vorrichtung ist zur Lösung des o.g. Problems nicht geeignet.

Die Aufgabe der vorliegenden Erfindung besteht deshalb darin, die vorgenannten Nachteile weitestgehend zu vermeiden. Erfindungsgemäß wird diese Aufgabe durch die Merkmale des Anspruchs 1 gelöst. Vorteilhafte Weiterbildungen der Erfindung sind in den zugehörigen Ansprüchen enthalten.

Danach wird ein Schienenfahrzeug mit einer Frontschürze und mit wenigstens einem Schienenräumer, der vor dem in Fahrtrichtung ersten Radsatz des Schienenfahrzeuges am Drehgestellrahmen angeordnet ist, vorgeschlagen, wobei zusätzlich zum Schienenräumer eine weitere Schutzeinrichtung vorgesehen ist, die vertikal oder im Winkel bewegbare (ein-und ausfahrbar) Schienenräumer-Kolben umfasst, die entlang der dem Fahrweg zugewandten unteren Kontur der Frontschürze unterhalb des Wagenkastens des Schienenfahrzeugs angeordnet sind.

Die Schienenräumer-Kolben der Schutzeinrichtung werden dabei durch ein die Kolben umschließendes Führungsrohr geführt und gestützt. Die Führungsrohre mit den darin angeordneten Schienenräumer-Kolben sind jeweils unmittelbar vor den Schienenlaufrädern des ersten Radsatzes des Schienenfahrzeuges angeordnet und reichen im aktivierten/ausgefahrenen Zustand bis zur Schienenoberkante und verhindern somit jegliches Überrollen. Vorteilhaft ist die Schutzeinrichtung mit den Schienenräumer-Kolben mittels der Magnetschienenbremsen des Schienenfahrzeuges aktivierbar. Die Schienenräumer-Kolben der Schutzeinrichtung, welche zusätzlich zum vorhandenen Schienenräumer lotrecht oder schräg im Winkel in oder entgegen der Fahrtrichtung angeordnet sind, befinden sich versenkt in ihren Führungen, damit das Kolbensystem vor Beanspruchungen aus der Umgebung (Schmutz, Nässe und Streusalz) bestmöglich geschützt wird. Unebenheiten der Straße, unterschiedliches Niveau von Schienen und Weichen, Senkungen des Wagenkastens durch Abrieb der Laufräder oder durch volle Beladung, konkave oder konvexe Gleisführung, kleinere Steine und Geröll, Schneematsch o.ä. haben dadurch keinen Einfluss auf die Funktion des Schienenräumers.

Zur weiteren Erläuterung der Erfindung wird im nachfolgenden Teil der Beschreibung auf die Zeichnungen Bezug genommen, aus welchen weitere vorteilhafte Ausgestaltungen der Erfindung , Einzelheiten und Weiterbildungen anhand nicht einschränkender Ausführungsbeispiele zu entnehmen sind.

Es zeigen:
- **Fig. 1**: Schutzeinrichtung mit nicht aktivierten Schienenräumer-Kolben in einer Ansicht von vorn oben;
- **Fig. 2**: Schutzeinrichtung mit aktivierten Schienenräumer-Kolben in einer Ansicht von vorn oben;
- **Fig. 3**: Schutzeinrichtung mit nicht aktivierten Schienenräumer-Kolben in einer Ansicht von vorne unten;
- **Fig. 4**: Schutzeinrichtung mit aktivierten Schienenräumer-Kolben in einer Ansicht von vorn unten;
- **Fig. 5**: Schutzeinrichtung mit nicht aktivierten Schienenräumer-Kolben in einer seitlichen Ansicht, wobei das Schienenfahrzeug von links nach rechts fährt;
- **Fig. 6**: Schutzeinrichtung mit aktivierten Schienenräumer-Kolben in einer seitlichen Ansicht, wobei das Schienenfahrzeug von links nach rechts fährt;
- **Fig. 7**: Schutzeinrichtung mit nicht aktivierten Schienenräumer-Kolben in einer Ansicht von hinten;
- **Fig. 8**: Schutzeinrichtung mit aktivierten Schienenräumer-Kolben in einer Ansicht von hinten.

In den Figuren ist das Schienenfahrzeug 10 nur in stilisierter Form durch Darstellung des ersten Radsatzes 13 sowie der Schienenlaufräder 12, 12' zu erkennen. Der Schienenräumer 20 ist vor dem in Fahrtrichtung ersten Radsatz 13 des Schienenfahrzeuges 10 am Drehgestellrahmen des Schienenfahrzeuges angeordnet und umfasst einen Schienenräumer - Balken 21 in bekannter Ausführung. Zusätzlich zum Schienenräumer 20 ist eine Schutzvorrichtung 30 vorgesehen, die vertikal bewegbare (aus- und einfahrbare) Schienenräumer-Kolben 31n umfasst, die entlang der dem Fahrweg zugewandten unteren Kontur der Frontschürze 11 des Schienenfahrzeugs 10 angeordnet sind. Die Schienenräumer-Kolben 31n der Schutzeinrichtung 30 sind beginnend direkt vor den Schienenlaufrädern 12, 12' des Schienenfahrzeuges 10 angeordnet und verlaufen entlang der unteren Kontur der Frontschürze des Schienenfahrzeuges in aufgrund auftretender Gegebenheiten am Fahrzeug optimierten Abständen. Die Schienenräumer-Kolben 31n werden jeweils durch ein die Kolben umschließendes Führungsrohr 32 geführt und gestützt. Im eingefahren Zustand reichen diese nicht unter die Unterkante des Schienenräumer-Balkens 21 des Schienenräumers 20 hinaus. Die Schienenräumer-Kolben 31n sind mittels der Magnetschienenbremsen des Schienenfahrzeuges 10 aktivierbar. Das Aus- und wieder Einfahren der Kolben kann durch verschiedene Mittel erreicht werden wie z. B. elektrisch (Solenoid; e-Motor; Stellmotor) oder mechanisch (hydraulisch, pneumatisch). Dabei sind die Schienenräumer-Kolben 31n bis zur Berührung der Schienenoberkante des Fahrweges des Schienenfahrzeuges 10 ausfahrbar.

Vorteilhaft sind die Schienenräumer-Kolben 31n zumindest teilweise mit verschleißfesten Materialien, insbesondere mit UV stabilisierten Polymeren aus PE oder PTFE versehen. Bei Erkennung einer Gefahr durch einen Schienenfahrzeugführer und Einleitung einer Gefahren-/Notbremsung werden parallel mit den Magnetschienenbremsen auch die Schienenräumer-Kolben entlang der Frontschürze aktiviert, wobei der Kolben mit ähnlich hoher Geschwindigkeit wie die Magnetschienenbremsen die Schienen erreichen und z.B. lotrecht nach unten bis zur Berührung der Schienenoberkante ausgefahren werden. Die Schienenräumer-Kolben 31n können nach einer weiteren Variante der Erfindung auch als schräg nach vorne oder nach hinten ausfahrbare Kolben ausgeführt sein und durch Führungsrohre gestützt werden. Die Hublänge der übrigen Kolben wird vorzugsweise durch die Hublänge der Kolben direkt vor dem ersten Radsatz vorgegeben, wobei in einer weiteren Ausführungsvariante die Hublänge dieser übrigen Kolben an die vertikale Streckengeometrie (Kuppe, Wanne) mittels Abstandsmesssensoren oder über GPS Erkennung angepasst werden kann. Während des kritischen Zeitpunkts besteht somit keine Möglichkeit mehr, dass Personen unter die Vorbaukontur (Frontschürze 9) des Schienenfahrzeuges gelangen können, da dir Kontur entlang der Frontschürze bis vor den führenden ersten Radsatz abgedeckt wird. Nach dem das Fahrzeug zum Stillstand kommt und die Magnetschienenbremsen wieder lösen, werden auch gleichzeitig die Kolben wieder eingezogen. Das Aus- und wieder Einfahren der Kolben kann durch verschiedene Mittel erreicht werden wie z. B. elektrisch (Solenoid; e-Motor; Stellmotor) oder mechanisch (hydraulisch, pneumatisch).

## Patentansprüche

1. Schienenfahrzeug (10) mit einer Frontschürze (11) und mit wenigstens einem Schienenräumer 20), der vor dem in Fahrtrichtung ersten Radsatz (13) am Drehgestellrahmen des Schienenfahrzeuges angeordnet ist, **dadurch gekennzeichnet, dass**
zusätzlich zum Schienenräumer (20) eine weitere Schutzeinrichtung (30) vorgesehen ist, wobei die Schutzeinrichtung (30) vertikal oder im Winkel bewegbare, ein- und ausfahrbare Schienenräumer-Kolben (31n) umfasst, die entlang der dem Fahrweg zugewandten unteren Kontur der Frontschürze (11) unterhalb des Wagenkastens des Schienenfahrzeugs (10) angeordnet sind, wobei die Schienenräumer-Kolben (31n) der Schutzeinrichtung (30) jeweils durch ein die Kolben umschließendes Führungsrohr (32n) geführt und gestützt werden und im eingefahrenen Zustand nicht über die dem Fahrweg zugewandten Unterkante des Schienenräumers (20) hinaus reichen.

2. Schienenfahrzeug nach den Anspruch 1, **dadurch gekennzeichnet, dass** die Anordnung der Schienenräumer-Kolben (31n) zusätzlich zur Anordnung am Schienenräumer (20) direkt vor dem ersten Radsatz (13), an der unteren Kontur der Frontschürze (11) jeweils unmittelbar vor den Schienenlaufrädern (12, 12') des ersten Radsatzes (13) des Schienenfahrzeuges (10) beginnt und unterhalb der gesamte Kontur der Frontschürze (11) verläuft, wobei die Schienenräumer-Kolben (31n) voneinander beabstandet sind, wobei die Hublänge der an der Frontschürze vorgesehenen Schienenräumer- Kolben (31n) durch die Hublänge der unmittelbar vor dem ersten Radsatz (13) angeordneten Schienenräumer-Kolben (31n) vorgegeben wird.

3. Schienenfahrzeug nach den Ansprüchen 1 und 2, **dadurch gekennzeichnet, dass** die Schienenräumer-Kolben (31n) der Schutzeinrichtung (30) mittels Magnetschienenbremsen des Schienenfahrzeuges (10) aktivierbar sind.

4. Schienenfahrzeug nach einem der Ansprüche 1 bis 3, **dadurch gekennzeichnet, dass** die Schienenräumer-Kolben (31n) bis zur Berührung der Schienenoberkante des Fahrweges des Schienenfahrzeuges (10) ausfahrbar sind.

5. Schienenfahrzeug nach einem der Ansprüche 1 bis 4, **dadurch gekennzeichnet, dass** die Schienenräumer-Kolben (31n) der Schutzeinrichtung (30) elektrisch oder mechanisch ein- und/oder ausfahrbar sind, wobei die Funktion mit der Fahrzeugelektrik gekoppelt ist.

6. Schienenfahrzeug nach einem der Ansprüche 1 bis 5, **dadurch gekennzeichnet, dass** die Schienenräumer-Kolben (31n) zumindest teilweise mit verschleißfesten Materialien, insbesondere mit UV stabilisierten Polymeren aus PE oder PTFE versehen sind.

7. Schienenfahrzeug nach Anspruch 1, **dadurch gekennzeichnet, dass** die Hublänge der unterhalb der Frontschürzenkontur vorgesehenen Schienräumer - Kolben an die vertikale Streckengeometrie mittels Abstandsmesssensoren und/oder GPS - Erkennung anpassbar ist.

## Claims

1. A rail vehicle (10), comprising a front apron (11) and at least one pilot (20), which is disposed in front of the first wheelset (13), in the direction of travel, on the bogie frame of the rail vehicle, **characterized in that**
in addition to the pilot (20), another protective device (30) is provided, the protective device (30) comprising vertically or angularly movable, retractable and extendable pilot pistons (31n), which are disposed along the lower contour of the front apron (11) facing the travel track beneath the car body of the rail vehicle (10), the pilot pistons (31n) of the protective device (30) each being guided and supported by a guide tube (32n) surrounding the pistons, and not extending beyond the lower edge of the pilot (20) facing the the travel track when retracted.

2. The rail vehicle according to claim 1, **characterized in that** the arrangement of the pilot pistons (31n), in addition to the arrangement on the pilot (20), starts directly in front of the first wheelset (13), on the lower contour of the front apron (11), in each case directly in front of the rail wheels (12, 12') of the first wheelset (13) of the rail vehicle (10) and extends beneath the entire contour of the front apron (11), the pilot pistons (31n) being spaced apart from one another, the stroke length of the pilot pistons (31n) provided on the front apron being predefined by the stroke length of the pilot pistons (31n) disposed directly in front of the first wheelset (13).

3. The rail vehicle according to claims 1 and 2, **characterized in that** the pilot pistons (31n) of the protective device (30) can be activated by means of electromagnetic rail brakes of the rail vehicle (10).

4. The rail vehicle according to any one of claims 1 to 3, **characterized in that** the pilot pistons (31n) can be extended until making contact with the upper edge of the rail of the travel track of the rail vehicle (10).

5. The rail vehicle according to any one of claims 1 to 4, **characterized in that** the pilot pistons (31n) of the protective device (30) can be retracted and/or extended electrically or mechanically, the function being coupled to the vehicle electrical system.

6. The rail vehicle according to any one of claims 1 to 5, **characterized in that** the pilot pistons (31n) are at least partially provided with wear-resistant materials, and in particular with UV-stabilized polymers made of PE or PTFE.

7. The rail vehicle according to claim 1, **characterized in that** the stroke length of the pilot pistons provided beneath the front apron contour can be adapted to the vertical track geometry by means of distance measuring sensors and/or GPS detection.

## Revendications

1. Véhicule sur rails (10) avec une jupe avant (11) et avec au moins un chasse-pierres (20), qui est disposé devant le premier jeu de roues (13) dans le sens de la marche au niveau du châssis de bogie du véhicule sur rails, **caractérisé en ce que**
est prévu en plus du chasse-pierres (20) un autre dispositif de protection (30), dans lequel le dispositif de protection (30) comprend des pistons de chasse-pierres (31n) pouvant être déplacés de manière verticale ou selon un angle, pouvant être rentrés et sortis, qui sont disposés le long du contour inférieur, tourné vers la voie de déplacement, de la jupe avant (11) sous la carrosserie du véhicule sur rails (10), dans lequel les pistons de chasse-pierres (31n) du dispositif de protection (30) sont guidés et soutenus respectivement par un tuyau de guidage (32n) entourant les pistons et, dans l'état rentré, ne vont pas au-delà de l'arête inférieure, tournée vers la voie de déplacement, du chasse-pierres (20).

2. Véhicule sur rails selon la revendication 1, **caractérisé en ce que** l'ensemble des pistons de chasse-neige (31n) commence, en plus de l'ensemble au niveau du chasse-pierres (20), directement devant le premier jeu de roues (13), au niveau du contour inférieur de la jupe avant (11) respectivement directement devant les roues de roulement sur rails (12, 12') du premier jeu de roues (13) du véhicule sur rails (10) et s'étend sous la totalité du contour de la jupe avant (11), dans lequel les pistons de chasse-pierres (31n) sont à distance les uns des autres, dans lequel la longueur de course des pistons de chasse-pierres (31n) prévus au niveau de la jupe avant est prédéfinie par la longueur de course des pistons de chasse-pierres (31n) disposés directement devant le premier jeu de roues (13).

3. Véhicule sur rails selon les revendications 1 et 2, **caractérisé en ce que** les pistons de chasse-pierres (31n) du dispositif de protection (30) peuvent être activés au moyen de freins magnétiques sur rails du véhicule sur rails (10) .

4. Véhicule sur rails selon l'une quelconque des revendications 1 à 3, **caractérisé en ce que** les pistons de chasse-pierres (31n) peuvent être sortis jusqu'à venir en contact avec l'arête supérieure de rail de la voie de déplacement du véhicule sur rails (10).

5. Véhicule sur rails selon l'une quelconque des revendications 1 à 4, **caractérisé en ce que** les pistons de chasse-pierres (31n) du dispositif de protection (30) peuvent être rentrés et/ou sortis électriquement ou mécaniquement, dans lequel la fonction est couplée au système électrique de véhicule.

6. Véhicule sur rails selon l'une quelconque des revendications 1 à 5, **caractérisé en ce que** les pistons de chasse-pierres (31n) sont pourvus au moins en partie de matériaux résistants à l'usure, en particulier de polymères stabilisés par UV, composés de PE ou de PTFE.

7. Véhicule sur rails selon la revendication 1, **caractérisé en ce que** la longueur de course des pistons de chasse-pierres prévus sous le contour de jupe avant peut être adaptée à la géométrie de tronçon verticale au moyen de capteurs de mesure de distance et/ou d'une identification par GPS.
